# EUROPÄISCHE PATENTSCHRIFT

(11) **EP 2 093 150 B1**
(45) Veröffentlichungstag und Bekanntmachung des Hinweises auf die Patenterteilung: **03.08.2011**
(21) Anmeldenummer: 09150168.4
(22) Anmeldetag: 07.01.2009
(51) Int. Cl.: B65D 5/66

(54) **Faltschachtel mit Schmucklasche**
Folding box with jewellery clip
Boîte pliante dotée d'une bride d'ornement

(30) Priorität: 22.02.2008 DE 202008002483 U
(43) Veröffentlichungstag der Anmeldung: 26.08.2009
(73) Patentinhaber: Carl Edelmann GmbH, 89518 Heidenheim (DE)
(72) Erfinder: Sieber, Helmut, 89518 Heidenheim (DE); Nemec, Rolf, 89547 Gerstetten (DE)
(74) Vertreter: Caspary, Karsten

(56) Entgegenhaltungen:
- WO-A-03/093119
- WO-A-2006/003387
- DE-A1- 3 840 879
- US-A- 2 652 969

## Beschreibung

Die Erfindung betrifft eine wiederverschließbare, mit einem unverklebten, unsichtbaren Verschluss versehene Faltschachtel.

Faltschachteln spielen im Verpackungsbereich von hochwertigen Produkten, z. B. Cremes oder Parfums eine immer wichtigere Rolle. Damit die Faltschachtel als Verpackung mit dem Qualitätsanspruch des darin befindlichen Produktes in Einklang gebracht werden kann, werden an das äußere Erscheinungsbild der Verpackung immer höhere Anforderungen gestellt. Eine Anforderung ist dabei, den Verschluss der wiederverschließbaren Faltschachtel mit einer ästhetischen Schmucklasche zu versehen.

Bekannte Faltschachteln mit Schmucklasche verwenden zum Verschließen beispielsweise ein Gummiband, das die Schmucklasche derart hält, dass der Verschluss im geschlossenen Zustand von außen nicht sichtbar ist. Des Weiteren können zusätzliche äußere Laschen, die von rechts und links die Deckellasche verschließen, oder ein Klebeetikett verwendet werden, das auf die das Produkt enthaltende, geschlossene Verpackung aufgeklebt wird, um sie endgültig zu verschließen. Alternativ werden permanent haftende Klebepunkte unter einer Verschlusslasche angebracht, die mehrfach geöffnet und wieder verschlossen werden können.

Alle diese bekannten Verschlusselemente weisen den Nachteil auf, dass sie in einem weiteren Verpackungsschritt nach Einbringen des Produktes in die Faltschachtelverpackung zusätzlich angebracht werden müssen. Dies verlängert den Verpackungsprozess, erhöht den Materialaufwand und führt damit zu höheren Produktionskosten.

Üblicherweise werden Faltschachtelverpackungen beim Verpackungshersteller zugeschnitten, bedruckt und vorkonfektioniert, d. h. derart vorbereitet, dass in einer Verpackungsmaschine der bekannten und weit verbreiteten Art die vorkonfektionierte Faltschachtel nur noch aufgestellt und nach Einbringen des Produktes auf möglichst einfache Art und Weise mit den der Verpackungsmaschine zur Verfügung stehenden Mitteln verschlossen werden muss.

Die US-2,652,969 offenbart eine Faltschachtel mit von außen nicht sichtbarem Klemmverschluss, wobei die Deckelklappe auf der Frontseite eine Aussparung 46 und seitliche Laschen 34 und 35 zur Aufdopplung der Schließlasche 31 aufweist. Die seitlichen Laschen 34 und 35 sind derart bemessen und nur teilweise angeklebt, so dass sie mit einer umgeklappten Haltelasche 25, auf dem gegenüberliegenden Rumpffeld 5 nach außen umgefaltet angeordnet ist, durch Reibung ineinander greifen. Die Haltelasche 25 greift dabei in den Zwischenraum zwischen der Schließlasche 31 und den unverklebten Abschnitten der seitlichen Laschen 34 und 35.

Die WO 2006/003387 A1 offenbart eine Faltschachtel mit einem der US-2,652,969 ähnlichen Verschluss. Auch hier sind eine nach außen umgefaltete Haltelasche 13 sowie seitliche Laschen 9 vorhanden, wobei die seitlichen Laschen 9 von innen auf die Schließlasche 7, in diesem Fall vollständig, aufgeklebt. Die seitlichen Laschen 9 weisen eine zur Außenkante 14 der Haltelasche 13 parallele Kante 10 auf, die beim Verschließen mit der Außenkante 14 gegeneinander stoßen und verrasten.

Aufgabe der vorliegenden Erfindung ist es deshalb, eine verbesserte wiederverschließbare Faltschachtel mit einer Schmucklasche bereitzustellen, die den ästhetischen Anforderungen genügt, wie eine herkömmliche Faltschachtel bei der Konfektionierung einfach und schnell handhabbar ist und dabei ohne zusätzlich anzubringende Verschlussmittel und Verklebung auskommt.

Diese Aufgabe wird durch die Lehre des Anspruchs 1 gelöst. Vorteilhafte Ausgestaltungen und Ausführungsformen sind dabei in den Unteransprüchen erläutert.

Erfindungsgemäß wird eine wiederverschließbare Faltschachtel als Karton mit den Mekmalen des Anspruchs 1 beweitgestellt. Damit wird lediglich mittels Reibungskraft der ineinander greifenden Haltemittel dafür gesorgt, dass der Verschluss geschlossen bleibt, aber auch durch die Betätigung in entgegengesetzter Richtung wieder geöffnet werden kann.

Mit Vorteil sind die ersten Haltemittel als an einer Seite der Schmucklasche angeordnete Haltelasche ausgebildet, die zumindest teilweise mit der Innenfläche der Schmucklasche verklebt ist. Dadurch ergibt sich eine Fläche, die durch die Eigenvorspannung des Kartonmaterials eng an der Schmucklasche anliegt und gleichzeitig mit den zweiten Haltemitteln ineinander greifen kann.

Vorteilhafter Weise ist die Haltelasche mittels einer Rilllinie an der Schmucklasche ausgebildet. Damit ist die Schmucklasche integral mit der Haltelasche ausgebildet, wodurch ein zusätzliches externes Bauelement vermieden werden kann. Das entsprechende Falten und geeignete Kleben der Haltelasche kann bereits bei der Konfektionierung der Faltschachtel durchgeführt werden.

Mit weiterem Vorteil sind die zweiten Haltemittel als Zunge ausgebildet, und der Übergang zwischen der Rumpffeldkante und der Zunge weist Ausnehmungen auf, die eine Führung der ersten Haltemittel entlang der Zunge ermöglichen. Daraus ergibt sich, dass die Zunge aus dem Kartonzuschnitt durch geeignetes Anbringen von Rilllinien und Einschnitten am Rumpffeld ohne weitere Bauelemente ausgebildet werden kann. Die Einschnitte, also die seitlichen Begrenzungen der Zunge, sind bevorzugt so dimensioniert, dass sie etwas länger sind als die Breite der Haltelasche. Auf diese Weise kann die Eingreiffläche angepasst werden.

Bevorzugter Weise sind die zweiten Haltemittel auf der Außenseite des Rumpffeldes aufgeklebt.

Mit besonderem Vorteil ist der Zuschnitt der erfindungsgemäßen Faltschachtel einteilig ausgebildet. Damit ist die Faltschachtel mit Schmucklasche durch Versehen mit Rilllinien, Zuschneiden und Vorkleben derart vorkonfektionierbar, dass das Verpacken des Produktes und das Verschließen der Faltschachtel beim Hersteller des Produktes mittels bekannter Verpackungsmaschinen einfach und kostengünstig erfolgen kann.

Die Erfindung wird nachfolgend unter Bezugnahme auf das in der Zeichnung dargestellte Ausführungsbeispiel näher beschrieben. Es zeigt:
- Fig. 1: den flachliegenden Kartonzuschnitt einer Faltschachtel gemäß einer Ausführungs- form der Erfindung.

Die Fig. 1 zeigt den flachliegenden Kartonzuschnitt 100 einer erfindungsgemäßen Faltschachtel. Der Zuschnitt 100 besteht aus Rumpffeldern 101, 102, 103, 104, wobei sich an das Rumpffeld 101 eine Klebelasche 105 anschließt und endseitig an den Rumpffeldern 102, 104 jeweils Verschlusslaschen 106 und 107 angebracht sind. An dem Rumpffeld 101 ist eine Bodenklappe 108 angebracht, an der dem Rumpffeld gegenüberliegend eine Einstecklasche 109 angeordnet ist.

Weiterhin weist das Rumpffeld 101 an der der Bodenklappe 108 gegenüberliegenden Seite eine Deckelklappe 110 auf, die an der dem Rumpffeld 101 gegenüber liegenden Seite eine Rilllinie 111 aufweist, an der die Schmucklasche 112 angeordnet ist. An den Seiten der Schmucklasche 112 sind über Rilllinien 114 je eine Haltelasche 113 angelenkt. Diese Haltelaschen 113 werden bei der Vorkonfektionierung auf die Innenseite der Schmucklasche 112 über die Rilllinien 114 gefaltet und an den Klebflächen 115 auf der Innenseite der Schmucklasche 112 festgeklebt. Dadurch bildet sich jeweils an den ineinander gerichteten Innenseiten der Haltelasche 113 ein Bereich aus, der durch die Rilllinie 116 etwas von der Innenfläche der Schmucklasche 112 herausragt. In einer bevorzugten Ausführungsform haben die dadurch gebildeten seitlichen Kanten 117 der Haltelasche 113 einen Abstand von ca. 1 mm von der Innenfläche der Schmucklasche 112 im vorkonfektionierten Zustand.

Die zweiten Haltemittel, die mit den ersten Haltemitteln ineinander greifen, sind in der dargestellten Ausführungsform an dem Rumpffeld 103 ausgebildet. Die zweiten Haltemittel sind hier in Form einer Zunge 118, die aus einem Abschnitt des Rumpffeldes 103 gebildet ist, wobei die Zunge 118 zur Verschlussseite hin von der Seitenbegrenzung des Rumpffeldes 103, zum Rumpffeld 103 hin durch die Rilllinie 119 und auf ihren Seiten durch die Einschnitte 120, 121 begrenzt ist. Ausnehmungen 122, 123 sind an den Übergängen des Rumpffeldes 103 zur Zunge 118 in dem Bereich ausgebildet, wo die Einschnitte 120, 121 austreten. Die Einschnitte 120, 121 und die Ausnehmungen 122, 123 sind derart dimensioniert, dass sie eine ausreichende und vollständige Führung der seitlichen Kanten 117 der Haltelaschen 113 bieten. Im vorkonfektionierten Zustand kann die Zunge 118 durch eine geeignete Materialvorspannung derart konfiguriert sein, dass ihr freies Ende ca. 1 mm von der Seitenbegrenzung des Rumpffeldes 103 absteht. Dies vereinfacht das Ineinanderschieben bzw. -greifen der Haltemittel.

Der Schließvorgang während des Zusammenfaltens des in der bevorzugten Ausführungsform dargestellten Faltschachtelzuschnitts erfolgt, nachdem der vorkonfektionierte Zuschnitt aufgestellt und die Bodenplatte 108 mittels der Einstecklasche 109 verschlossen wurde. Nach dem Einklappen der Verschlusslaschen 107 wird die Schmucklasche 112 an der Rilllinie 111 um ca. 90° gegenüber der Deckelklappe 110 gefaltet, derart, dass die nicht geklebten Abschnitte der Haltelasche 113 in einem möglichst spitzen Winkel auf die freiliegende Kante der Zunge 118 treffen. Schiebt man die Schmucklasche nun weiter in Richtung Bodenklappe, so greifen die freiliegenden Flächen der Haltelaschen 113 an den Einschnitten 120 und 121 immer tiefer ein, bis die Deckelklappe 110 im Wesentlichen vollständig aufliegt. Die Schmucklasche 112 wird über die an der Zungeninnenfläche und Haltelaschenaußenfläche wirkenden Haltekräfte geschlossen gehalten, und zwar umso besser, je stärker die Außenfläche der Zunge 118 und die Innenfläche der Schmucklasche 112 aneinander anliegen.

Schiebt man die Schmucklasche entlang der Seitenfläche der Faltschachtel in Richtung der Deckelklappe 110 wieder nach oben, so muss man die Reibungs- und Haltekraft überwinden, bis die Haltelaschen 113 die Zunge 118 freigeben. Der Schließ- und Öffnungsvorgang kann beliebig oft wiederholt werden. Die Ausnehmungen 122 und 123 bewirken, dass die freiliegenden Kanten der Haltelaschen 113 die freiliegende Kante der Zunge 118 besser aufnehmen können, d. h. dass die Zunge 118 am Beginn des Einsteckbereiches schmäler ist. Die Schlitze 120 und 121 können in einer weiteren Ausführungsform an ihrer offenen Seite verbreitert sein und bis zur Rilllinie 119 konisch zulaufen.

Alternativ zur dargestellten Ausführungsform können die ersten und zweiten Haltemittel auch als separate Bestandteile auf der Innenfläche der Schmucklasche bzw. der Außenfläche des Rumpffeldes 103 angebracht sein. Ein Beispiel für eine derartige Ausgestaltung ist eine an der Innenseite der Schmucklasche angebrachte Zunge, die an eine auf der Außenseite der Rumpffeld angeordnete Tasche eingreift. Es ist ebenfalls möglich, dass die ersten Haltemittel integral mit der Schmucklasche ausgebildet sind, und die zweiten Haltemittel nicht integral mit dem Rumpffeld ausgebildet sind, und umgekehrt. Auf diese Weise werden den ästhetischen Anforderungen entsprechende aufwändige Ausgestaltungen der Schmucklasche ermöglicht.

In der dargestellten Ausführungsform hat die Schmucklasche die Form von Bogenausschnitten, die im Wesentlichen symmetrisch zu einer Spitze hin zulaufen. Alternativ können andere, auch nicht symmetrische Ausgestaltungen der Schmucklasche gewählt werden, wie z. B. die eines Firmenemblems oder -logos.

Mit dem erfindungsgemäßen Gegenstand wurde eine Faltschachtel mit einer Schmucklasche bereitgestellt, deren Verschluss im geschlossenen Zustand der Faltschachtel nicht sichtbar ist und die bei der Konfektionierung einfach und schnell handhabbar ist und beim Verschließen ohne eine Verklebung auskommt.

## Patentansprüche

1. Wiederverschließbare Faltschachtel (100) aus Karton mit wenigstens einem Verschluss, der maschinell verschließbar ist, ohne dass es einer Verklebung der Verschlusselemente bedarf, wobei der Verschluss eine Deckelklappe (110) mit einer Schmucklasche (112), deren Innenfläche erste Haltemittel (113, 115, 116, 117) aufweist, und an einem Rumpffeld (103) ausgebildete zweite Haltemittel (118, 119, 120, 121) aufweist, die mit den ersten Haltemitteln (113, 115, 116, 117) im geschlossenen Zustand des Verschlusses derart ineinander greifen, dass der Verschluss durch Reibungskraft geschlossen gehalten ist, wobei die Schmucklasche die ersten und zweiten Haltemittel verdeckt,
**dadurch gekennzeichnet, dass**
die zweiten Haltemittel in Öffnungsrichtung verlaufende Einschnitte (120, 121) umfassen.

2. Wiederverschließbare Faltschachtel (100) nach Anspruch 1, **dadurch gekennzeichnet, dass** die ersten Haltemittel (113, 115, 116, 117) als an einer Seite der Schmucklasche (112) angeordnete Haltelasche (113) ausgebildet sind, die zumindest teilweise mit der Innenfläche der Schmucklasche (112) verklebt ist.

3. Wiederverschließbare Faltschachtel (100) nach Anspruch 2, **dadurch gekennzeichnet, dass** die Haltelasche (113) mittels einer Rilllinie (114) an der Schmucklasche (112) ausgebildet ist.

4. Wiederverschließbare Faltschachtel (100) nach einem der vorhergehenden Ansprüche, **dadurch gekennzeichnet, dass** die zweiten Haltemittel (118, 119, 120, 121) als Zunge (118) ausgebildet sind.

5. Wiederverschließbare Faltschachtel (100) nach Anspruch 4, **dadurch gekennzeichnet, dass** der Übergang zwischen dem Rumpffeld (103) und der Zunge (118) Ausnehmungen (122, 123) aufweist, die die Führung der ersten Haltemittel (113, 115, 116, 117) entlang der Zunge (118) ermöglichen.

6. Wiederverschließbare Faltschachtel (100) nach einem der Ansprüche 1 bis 3, **dadurch gekennzeichnet, dass** die zweiten Haltemittel (118, 119, 120, 121) auf der Außenseite des Rumpffeldes (103) separat aufgeklebt sind.

7. Wiederverschließbare Faltschachtel (100) nach einem der vorhergehenden Ansprüche, **dadurch gekennzeichnet, dass** ihr Zuschnitt einteilig ausgebildet ist, alle in den vorhergehenden Ansprüchen genannten Kartonfelder und Laschen enthaltend.

## Claims

1. Reclosable folding box (104) made of cardboard and comprising at least one closure which can be closed mechanically without it being necessary to glue the closure elements, the closure comprising a cover flap (11) having a decorative tab (112), the inner surface of which comprises first retaining means (113, 115, 116, 117), and comprises second retaining means (118, 119, 120, 121) which are formed on a body panel (103) and engage with the first retaining means (113, 115, 118, 117) when the closure is closed, in such a way that the closure is kept closed by frictional force, the decorative tab covering the first and second retaining means, **characterised in that** the second retaining means comprise notches (120, 121) extending in the opening direction.

2. Reclosable folding box (100) according to claim 1, **characterised in that** the first retaining means (113, 115, 116, 117) are formed as a retaining tab (133) which is arranged on one side of the decorative tab (112) and is glued to the inner surface of the decorative tab (112), at least in part.

3. Reclosable folding box (100) according to claim 2, **characterised in that** the retaining tab (113) is formed on the decorative tab (112) by means of a score line (114).

4. Reclosable folding box (100) according to any one of the preceding claims, **characterised in that** the second retaining means (118, 119, 120, 121) are in the form of a tongue (118).

5. Reclosable folding box (100) according to claim 4, **characterised in that** the transition between the body panel (103) and the tongue (118) comprises recesses (122, 123) which make it possible to guide the first retaining means (113, 115, 116, 117) along the tongue (118).

6. Reclosable folding box (100) according to any one of claims 1 to 3, **characterised in that** the second retaining means (118, 119, 120, 121) are glued separately to the outer surface of the body panel (103).

7. Reclosable folding box (100) according to any one of the preceding claims, **characterised in that** the blank thereof is formed in one piece containing all of the cardboard panels and tabs mentioned in the preceding claims.

## Revendications

1. Boîte pliante (100) refermable en carton comprenant au moins une fermeture qui peut être fermée mécaniquement sans qu'un collage des éléments de fermeture soit nécessaire, la fermeture présentant un volet de couvercle (110) avec une patte ornementale (112) dont la surface intérieure comporte de premiers moyens de maintien (113, 115, 116, 117) et de deuxièmes moyens de maintien (118, 119, 120, 121) formés sur un champ de corps (103) qui viennent en prise à l'état fermé de la fermeture avec les premiers moyens de maintien (113, 115, 116, 117) de telle sorte que la fermeture soit maintenue fermée par force de friction, la patte ornementale recouvrant alors les premiers et les deuxièmes moyens de maintien,
**caractérisée en ce que**
les deuxièmes moyens de maintien comportent des entailles (120, 121) s'étendant dans la direction d'ouverture.

2. Boîte pliante (100) refermable suivant la revendication 1, **caractérisée en ce que** les premiers moyens de maintien (113, 115, 116, 117) sont conformés en patte de maintien (113) disposée sur un côté de la patte ornement tale (112) qui est collée, en partie au moins, avec la surface intérieure de la patte ornementale (112).

3. Boîte pliante (100) refermable suivant la revendication 2, **caractérisée en ce que** la patte de maintien (113) est formée sur la patte ornementale (112) au moyen d'une ligne de pliage (114).

4. Boîte pliante (100) refermable suivant l'une des revendications précédentes, **caractérisée en ce que** les deuxièmes moyens de maintien (118, 119, 120, 121) sont conformés en languette (118).

5. Boîte pliante (100) refermable suivant la revendication 4, **caractérisée en ce que** la transition entre le champ de corps (103) et la languette (118) présente des évidements (122, 123) qui permettent le guidage des premiers moyens de maintien (113, 115, 116, 117) le long de la languette (118).

6. Boîte pliante (100) refermable suivant l'une des revendications 1 à 3, **caractérisée en ce que** les deuxièmes moyens de maintien (118, 119, 120, 121) sont collés séparément sur le côté extérieur du champ de corps (103).

7. Boîte pliante (100) refermable suivant l'une des revendications précédentes, **caractérisée en ce que** sa découpe est formée en une partie comportant tous les champs de carton et pattes citées dans les revendications précédentes.
